# EUROPÄISCHE PATENTSCHRIFT

(11) **EP 4 211 307 B1**
(45) Veröffentlichungstag und Bekanntmachung des Hinweises auf die Patenterteilung: **20.11.2024**
(21) Anmeldenummer: 21785753.1
(22) Anmeldetag: 06.09.2021
(51) Int. Cl.: E01B 27/16

(54) **GLEISSTOPFMASCHINE ZUM VERDICHTEN DER SCHOTTERBETTUNG EINES GLEISES**
TRACK-TAMPING MACHINE FOR COMPRESSING THE BALLAST BED OF A TRACK
MACHINE DE BOURRAGE DE VOIE POUR COMPRIMER LE LIT DE BALLAST D'UNE VOIE

(30) Priorität: 10.09.2020 AT 507692020
(43) Veröffentlichungstag der Anmeldung: 19.07.2023
(73) Patentinhaber: HP3 Real GmbH, 1130 Wien (AT)
(72) Erfinder: LICHTBERGER, Bernhard, 1030 Wien (AT)
(74) Vertreter: Hübscher & Partner Patentanwälte GmbH
(86) Internationale Anmeldenummer: PCT/AT2021/060312
(87) Internationale Veröffentlichungsnummer: WO 2022/051788

(56) Entgegenhaltungen:
- EP-A1- 0 386 398
- EP-A1- 0 564 433
- EP-A1- 0 775 779
- US-A1- 2016 273 170

## Beschreibung

### Technisches Gebiet

Die Erfindung bezieht sich auf eine Gleisstopfmaschine zum Verdichten der Schotterbettung eines Gleises, mit einer Stopfaggregatgruppe, die wenigstens zwei mit einer Querverschiebeeinrichtung quer zur Gleisstopfmaschinenlängsrichtung verlagerbare, in einer Reihe angeordneten Stopfaggregate zum Unterstopfen des Gleises je Gleisstopfmaschinenseite aufweist, von denen das jeweils äußere Stopfaggregat mit ihm zugeordneten Führungen mit einem Verstellantrieb quer zur Gleisstopfmaschinenlängsrichtung in einer Konsole verlagerbar ist, und das innere Stopfaggregat auf denselben Führungen und in derselben Konsole unabhängig vom äußeren Stopfaggregat mit einem Verstellantrieb quer zur Gleisstopfmaschinenlängsrichtung bis zum äußeren Stopfaggregat verlagerbar ist, wobei die Stopfaggregatgruppe zwecks Drehverstellung um eine Gleisstopfmaschinenhochachse drehbar auf einem Träger gelagert ist.

### Stand der Technik

Eine derartige Gleisstopfmaschien offenbart die AT 516 311 A1. In der Konsole sind Führungssäulen geführt mit denen die Stopfaggregate der Stopfaggregatgruppenn die sogenannte Splitheadaggregatebilden, fix verbunden sind. Die jeweils inneren Stopfaggregate gleiten auf diesen gemeinsamen Gleitstangen oder Gleitrohren. Die Bewegungen werden über Querverschiebeantriebe vorgenommen. Durch diese Ausführung kann das seitlich jeweils innere Aggregat bis zur Begrenzung durch das seitlich jeweils äußere Aggregat quer verschoben werden. Die Gleitstangen oder Gleitrohre der linken und rechten Aggregate sind erfindungsgemäß unabhängig räumlich zueinander so angeordnet und in der Konsole geführt, dass sie sich nicht gegenseitig behindern und dass die mindestens jeweils zwei Führungsstangen oder Führungsrohre nicht nur in Gleislängsrichtung, sondern auch vertikal höhenmäßig zueinander angebracht sind. Durch diese erfindungsgemäße Ausführung wird eine wesentlich höhere vertikale Steifigkeit, Steifigkeit in Gleislängsrichtung und Torsionssteifigkeit erzielt. Vorgesehen ist auch, dass die Gleitstangen bzw. Gleitrohre durch Bohrungen in den Aggregatrahmen der jeweils gegenüberliegenden Aggregate nach außen verlaufen können und so den zulässigen lichten Raum der Eisenbahngleise bestmöglich ausnutzen. Durch diese Ausführung werde lange Querverstellwege erzielt.

Eine im Arbeitseinsatz kontinuierlich fahrende Stopfmaschine ist beispielsweise durch US 6 705 232 bekannt. Der große Vorteil dieser Art von Stopfmaschinen besteht darin, dass die Hauptmaschine mit einer wesentlich größeren Masse nicht bei jeder zu unterstopfender Schwelle gestoppt und anschließend wieder beschleunigt werden muss. Dadurch erhöht sich die Arbeitsgeschwindigkeit der Maschine gegenüber zyklisch arbeitenden Maschinen und außerdem werden die auf den Maschinisten wirkenden Beschleunigungen verringert. Die zyklische Vorfahrt von Schwellenbereich zu Schwellenbereich beschränkt sich auf den die Arbeitsaggregate tragenden Satelliten, der relativ zum Hauptrahmen der Maschine längsverschiebbar ausgebildet ist. Eine solche Maschine geht auch aus der AT401943B hervor.

Stopfaggregate fixieren die Lage eines Gleises während einer Instandhaltungsmaßnahme. Dies geschieht über Stopfwerkzeuge, so genannte Stopfpickel, die in den Schotter neben den Schwellen eintauchen und über eine lineare Schließbewegung die durch eine Verdichtschwingung überlagert wird, den Schotter unter der Schwelle verdichten. Es gibt Stopfmaschinen die auf das Stopfen von Weichen spezialisiert sind (mit teilbaren Stopfaggregaten - den so genannten Splitheadaggregaten, mit Zusatzhebeeinrichtungen für den abzweigenden Strang und schwenkbaren Stopfpickeln etc.) und Stopfmaschinen die vorzugsweise für das Streckenstopfen gebaut sind. Stopfmaschinen sind zyklisch aber auch kontinuierlich arbeitend bekannt. Daneben gibt es noch Einschwellen- und Mehrschwellenstopfmaschinen. Mehrschwellenstopfmaschinen stopfen in einem Arbeitszyklus mehrere Schwellen auf einmal. Manche können aber auch so eingesetzt werden, dass nur eine Schwelle gestopft wird.

AT520 267 A1 zeigt eine Ausführung bei der auf einem gemeinsam verfahrbaren Stopfaggregatrahmen zwei unabhängig heb- und senkbare Stopfaggregate vorgesehen sind. In Weichen hat eine derartige Ausführung den großen Nachteil, dass meist nur eines der Aggregatepaare einer Seite gesenkt werden kann, weil dem anderen, da es nicht unabhängig verschiebbar ist, Hindernisse wie Schienen, Herzstück, Zungenvorrichtung, Flügelschienen etc. beim Tauchen der Arbeitswerkzeuge im Weg stehen.

Übliche universell kontinuierlich arbeitende Weichenstopfmaschinen sind mit vier Splitheadaggregaten (je zwei pro Seite - ein inneres und ein äußeres) mit verschwenkbaren Pickeln ausgestattet. Vorteil dieser Maschinen ist die große Flexibilität in Weichen. Andererseits gibt es auch kontinuierlich arbeitende Zweischwellenstopfmaschinen.

Diese weisen zwar eine größere Arbeitsleistung beim Streckenstopfen auf, aber sie haben den Nachteil, dass im komplexen Weichenbereich (Herzstück/ Zungenbereich) nur mit einem Aggregatepaar oder mit Großteils hoch geschwenkten Pickeln gearbeitet werden kann.

Gut unterstopfte Gleise müssen links und rechts der Schiene gestopft werden. Deshalb wird im ersten Arbeitsgang das Hauptgleis und im abzweigenden Strang der Weiche nur einseitig die abzweigende äußere Schiene des Abzweigs unterstopft. In einem zweiten Arbeitsgang werden jene Bereiche gestopft die im ersten Arbeitsgang nicht bearbeitet werden konnten. In der Weiche stopft ein äußeres Splitheadaggregat den Abzweig, das innere teilweise den inneren Strang. Beim zweiten Arbeitsgang muss sich der Maschinist also erinnern, wo er innen oder außen entlang des Schienenverlaufs bereits gestopft hat. Ein mehrmaliges Stopfen derselben Stelle verursacht nämlich gleisgeometrische Unregelmäßigkeiten im Gleis.

Aus der EP0386398A1 ist eine Gleisstopfmaschine gemäß dem Oberbegriff bekannt.

EP0564433A1 zeigt eine Gleisstopfmaschine mit zwei in Gleisstopfmaschinenlängsrichtung hintereinander angeordneten Stopfaggregatgruppen, welche unabhängig voneinander höhenverstellbar und unabhängig voneinander querverstellbar sind.

Die EP0775779A1 offenbart eine Gleisstopfmaschine mit drei in Gleisstopfmaschinenlängsrichtung hintereinander angeordneten Stopfaggregatgruppen, welche unabhängig voneinander höhenverstellbar sind.

### Darstellung der Erfindung

Der Erfindung liegt die Aufgabe zugrunde, die angeführten Nachteile zu vermeiden und eine sowohl kompakte als auch steife Vorrichtung anzugeben, die bei guten Stopfleistungen zum Streckenstopfen und zum Weichenstopfen gleichermaßen gut geeignet ist.

Die Erfindung löst die gestellte Aufgabe dadurch, dass wenigstens zwei Stopfaggregatgruppen in Gleisstopfmaschinenlängsrichtung hintereinander angeordnet sind die über eine gemeinsame Drehvorrichtung um die Gleisstopfmaschinenhochachse drehbar gelagert sind, wobei die Stopfaggregate der Stopfaggregatgruppen unabhängig voneinander quer zur Gleisstopfmaschinenlängsrichtung verlagerbar und unabhängig voneinander bezüglich der Konsole heb- und senkbar sind und dass in der Konsole mindestens zwei Führungen je Stopfaggregatpaar und je Gleisstopfmaschinenseite gelagert sind, welche Führungen in Gleisstopfmaschinenlängsrichtung und in Richtung einer Gleisstopfmaschinenhochachse zueinander versetzt sind.

Es sind also die wenigstens zwei linken und die wenigstens zwei rechten Stopfaggregate beider Stopfaggregatgruppen unabhängig voneinander quer zur Gleisstopfmaschinenlängsrichtung verlagerbar und unabhängig voneinander bezüglich der Konsole heb- und senkbar. Zudem sind die Stopfaggregate der Stopfaggregatgruppen über eine gemeinsame Drehvorrichtung um die Gleisstopfmaschinenhochachse drehbar gelagert. Mit dieser Maßnahme ergibt sich, dass die Vorrichtung ebenso gute Stopfleistungen beim Streckenstopfen wie beim Weichenstopfen erbringen kann. Sind die Stopfaggregate zur Konsole zusammengeschoben und über die Drehvorrichtung in eine Neutralstellung verlagert, so ist die Maschine zum Streckenstopfen eingestellt, wobei die Stopfleistung mit der Anzahl der Stopfaggregatgruppen einstellbar ist. Jede Stopfaggregatgruppe stopft in einem Arbeitszyklus eine Schwelle.

In Weichen kann die Stellung der Stopfaggregate auf Grund ihrer Querverschiebbarkeit derart eingestellt werden, dass alle Stopfaggregate gleichzeitig stopfen können. Liegt ein Hindernis unter einem Stopfaggregat dann wird es einfach in einen hindernisfreien Bereich positioniert oder zum Stopfen nicht abgesenkt, falls ein Stopfen an dieser Position nicht möglich ist. Ein weiterer großer Vorteil ist, dass z.B. die vordere Stopfaggregatgruppe den durchgehenden Hauptstrang zur Gänze stopfen kann, während die hintere Stopfaggregatgruppe den abzweigenden Strang bearbeitet bzw. umgekehrt. Ein Vorschub erfolgt zwischen den Stopfzyklen dann beispielsweise nur von einer Schwelle zur nächsten und nicht wie beim Streckenstopfen über zwei oder mehr Schwellen, je nach Anzahl der Stopfaggregatgruppen. Damit bleiben für den zweiten Arbeitsgang nur mehr ganz wenige zu unterstopfende Schwellen im abzweigenden Strang über, nämlich nur jene die außerhalb der Reichweite des Querverschubs liegen. Das führt zu einer Erhöhung der Arbeitsleistung, einer wesentlich besseren Weichenlage und Arbeitsqualität. Da die Stopfaggregatgruppen gemeinsam über die Drehvorrichtung verdreht werden können, ist es möglich die Stopfaggregate in Weichenbereichen derart auszurichten, dass sie parallel zu schräg liegenden Langschwellen querverschiebbar sind. Die erfindungsgemäße Vorrichtung kann sowohl auf zyklisch arbeitenden Universalstopfmaschinen verwendet werden, wie auf kontinuierlichen arbeitenden Zwei- oder Mehrschwellenstopfmaschinen.

Nach einer vorteilhaften Weiterbildung der Erfindung können die Stopfaggregatgruppen zwischen Gleisstopfmaschinenfahrwerken mit einem Stelltrieb in Gleisstopfmaschinenlängsrichtung innerhalb eines vorgesehenen Verschiebebereiches zwischen den Gleisstopfmaschinenfahrwerken verlagert werden. Damit können die Stopfaggregatgruppen einerseits genau in Gleisstopfmaschinenlängsrichtung positioniert werden bzw. kann eine kontinuierlich arbeitende Gleisstopfmaschine realisiert werden. Ein die Drehvorrichtung und die Konsole tragender Satellit ist dabei insbesondere zwischen den Gleisstopfmaschinenfahrwerken verlagerbar. Der Satellit trägt die Stopfaggregatgruppen sowie gegebenenfalls ein Gleishebe-Richtaggregat. Eine derartige Universalstopfmaschine kann sowohl zum Streckenstopfen mit hohen Stopfleistungen als auch speziell zum Weichenstopfen verwendet werden.

Sind wenigstens drei Stopfaggregatgruppen in Gleisstopfmaschinenlängsrichtung hintereinander angeordnet, so können mehr als zwei Schwellen in einem Arbeitszyklus gestopft werden.

Zur Verbesserung der Steifigkeit und um kompakte Konstruktionsverhältnisse zu schaffen, sind in der Konsole mindestens zwei Führungen je Stopfaggregatpaar und je Gleisstopfmaschinenseite gelagert, welche Führungen in Gleisstopfmaschinenlängsrichtung und in Richtung einer Gleisstopfmaschinenhochachse zueinander versetzt sind. Je Stopfaggregatgruppe kann eine Konsole vorgesehen sein oder eine gemeinsame Konsole nimmt die Stopfaggregatgruppen auf.

Um etwaigen Hindernisse vorteilhaft ausweichen zu können, ist es von Vorteil, wenn die Stopfaggregate für ein Weichenstopfen mit um eine Gleisstopfmaschinenlängsachse schwenkbaren Pickeln ausgestattet sind.

### Kurze Beschreibung der Erfindung

In der Zeichnung ist der Erfindungsgegenstand beispielsweise dargestellt. Es zeigen
- Fig. 1: zwei auf einer Gleisstopfmaschine angeordnete Stopfaggregatgruppe in Seitenansicht,
- Fig. 2: die rechte Seite einer auf einer Gleisstopfmaschine angeordnete Stopfaggregatgruppe in Ansicht und
- Fig. 3: eine Seitenansicht einer kontinuierlichen arbeitenden Gleisstopfmaschine mit zwei Stopfaggregatgruppen.

### Wege zur Ausführung der Erfindung

Die Gleisstopfmaschine 100 zum Verdichten der Schotterbettung eines Gleises umfasst wenigstens zwei Stopfaggregatgruppen V, H, die je wenigstens zwei mit einer Querverschiebeeinrichtung quer zur Gleisstopfmaschinenlängsrichtung AR verlagerbare, in einer Reihe angeordneten Stopfaggregate ST zum Unterstopfen des Gleises je Gleisstopfmaschinenseite R, L aufweisen, von denen das jeweils äußere Stopfaggregat mit ihm zugeordneten Führungen mit einem Verstellantrieb 21 quer zur Gleisstopfmaschinenlängsrichtung AR in einer Konsole verlagerbar ist. Das innere Stopfaggregat ist auf denselben Führungen und in derselben Konsole 3 unabhängig vom äußeren Stopfaggregat mit einem Verstellantrieb quer zur Gleisstopfmaschinenlängsrichtung AR bis zum äußeren Stopfaggregat ST verlagerbar. Die Stopfaggregatgruppen V, H sind gemeinsam zwecks Drehverstellung um eine Gleisstopfmaschinenhochachse A drehbar auf einem Träger 18 gelagert.

Die wenigstens zwei Stopfaggregatgruppen V, H sind in Gleisstopfmaschinenlängsrichtung AR hintereinander angeordnet und die über eine gemeinsame Drehvorrichtung 2 um die Gleisstopfmaschinenhochachse drehbar gelagert. Zudem sind die einzelnen Stopfaggregate der Stopfaggregatgruppen unabhängig voneinander quer zur Gleisstopfmaschinenlängsrichtung AR verlagerbar und unabhängig voneinander bezüglich der Konsole 3 heb- und senkbar.

Zudem sind die Stopfaggregatgruppen V, H zwischen Gleisstopfmaschinenfahrwerken mit einem Stelltrieb in Gleisstopfmaschinenlängsrichtung innerhalb eines vorgesehenen Verschiebebereiches zwischen den Gleisstopfmaschinenfahrwerken verlagerbar.

In der Konsole 3 sind mindestens zwei Führungen 6, 20 je Stopfaggregatpaar LHA mit LHI, RHA mit RHI, LVA mit LVI, RVA mit RVI und je Gleisstopfmaschinenseite gelagert, welche Führungen 6, 20 in Gleisstopfmaschinenlängsrichtung und in Richtung einer Gleisstopfmaschinenhochachse zueinander versetzt sind. Die Stopfaggregate ST sind für ein Weichenstopfen mit um eine Gleisstopfmaschinenlängsachse schwenkbaren Pickeln 11 ausgestattet.

Fig. 1 zeigt die Anordnung von zwei Gleisstopfmaschinenlängsrichtung AR hintereinander angeordneten Stopfaggregatgruppen H (hinten) und V (vorne), mit Stopfaggregaten I (innen) und A (außen) von der Seite in Längsrichtung des Gleises. In Fig. 2 ist schematisch eine Ansicht in Gleisstopfmaschinenlängsrichtung AR dargestellt, wobei lediglich die rechten beiden Stopfaggregate I, A der hinteren Stopfaggregatgruppe H dargestellt sind. An einem Rahmen eines Satelliten 1 sind Querträger 18 befestigt die einen Drehkranz der Drehvorrichtung 2 tragen. Die Drehvorrichtung ist mit der Konsole 3 für die Säulen der Führungen 6, 20 verbunden. Die Führungen 20 eines Stopfaggregatepaares z.B. eines hinteren, bestehend aus dem hinteren inneren Stopfaggregat H, I und dem hinteren äußeren Stopfaggregat H, A, sind mit Aggregatrahmen 4, 9 des äußeren Stopfaggregates im Bereich 7 verbunden. Auf diesen Führungen 20 kann das jeweils innere Stopfaggregat HI, VI verschoben werden. Über Antriebe 21 können die Stopfaggregate voneinander unabhängig zur Gleislängsrichtung quer verschoben werden. Die Führungen 20 sind derart angeordnet, dass sich jeweils zwei gegenüberliegen. Um den lichten Raum auszunutzen, sind in den Aggregatrahmen 4, 5 jeweils Ausnehmungen 6 vorgesehen in die sich die Führungen des Aggregatepaars L oder R der anderen Seite frei hineinschieben können.

Die Stopfaggregate bestehen aus Stopfarmen 10 in denen Stopfpickel 11 befestigt sind. Die Stopfarme 10 sind um eine Achse 16 drehbar am Stopfkasten 15 gelagert. Am anderen Ende der Stopfarme greifen die Stopfantriebe 14 an. Die Stopfantriebe 14 haben einen oder mehrere Angriffspunkte 17 im Stopfkasten 15. Die Stopfantriebe können als reiner Linearantrieb oder als Exzenterwellenantrieb mit Beistellzylindern ausgeführt werden. Aus Gründen der Übersichtlichkeit nicht dargestellt sind die Stopfaggregate mit seitlich verschwenkbaren Pickeln 11. Die Stopfkästen fahren auf Vertikalführungen 13 die in den Stopfkastenrahmen 9 angebracht sind auf und ab. Damit sind die Stopfaggregate einzeln und unabhängig voneinander bezüglich der Konsole 3 heb- und senkbar. Über Antriebe 8 können die Stopfaggregate unabhängig voneinander gesenkt und gehoben werden. Eingezeichnet sind zwei Schwellen 12 die in einem Arbeitsgang bearbeitet werden können. Über einen am Drehkranz 2 angebrachten Antrieb kann die gesamte Stopfanordnung zu schräg liegenden Langschwellen parallel eingestellt werden.

## Patentansprüche

1. Gleisstopfmaschine (100) zum Verdichten der Schotterbettung eines Gleises, mit einer Stopfaggregatgruppe, die wenigstens zwei mit einer Querverschiebeeinrichtung quer zur Gleisstopfmaschinenlängsrichtung (AR) verlagerbare, in einer Reihe angeordneten Stopfaggregate (ST) zum Unterstopfen des Gleises je Gleisstopfmaschinenseite (R, L) aufweist, von denen das jeweils äußere Stopfaggregat (ST) mit ihm zugeordneten Führungen (20) mit einem Verstellantrieb (21) quer zur Gleisstopfmaschinenlängsrichtung (AR) in einer Konsole (3) verlagerbar ist, und das innere Stopfaggregat auf denselben Führungen und in derselben Konsole (3) unabhängig vom äußeren Stopfaggregat mit einem Verstellantrieb quer zur Gleisstopfmaschinenlängsrichtung bis zum äußeren Stopfaggregat verlagerbar ist, wobei die Stopfaggregatgruppe (V, H) zwecks Drehverstellung um eine Gleisstopfmaschinenhochachse (A) drehbar auf einem Träger (18) gelagert ist, **dadurch gekennzeichnet, dass** wenigstens zwei Stopfaggregatgruppen (V, H) in Gleisstopfmaschinenlängsrichtung (A, R) hintereinander angeordnet sind die über eine gemeinsame Drehvorrichtung (2) um die Gleisstopfmaschinenhochachse (A) drehbar gelagert sind, wobei die Stopfaggregate (ST) der Stopfaggregatgruppen (V, H) unabhängig voneinander quer zur Gleisstopfmaschinenlängsrichtung (AR) verlagerbar und unabhängig voneinander bezüglich der Konsole (3) heb- und senkbar sind, und dass in der Konsole (3) mindestens zwei Führungen (6, 20) je Stopfaggregatpaar (LHA mit LHI, RHA mit RHI, LVA mit LVI, RVA mit RVI) und je Gleisstopfmaschinenseite gelagert sind, welche Führungen (6, 20) in Gleisstopfmaschinenlängsrichtung (AR) und in Richtung einer Gleisstopfmaschinenhochachse (A) zueinander versetzt sind.

2. Gleisstopfmaschine nach Anspruch 1, **dadurch gekennzeichnet, dass** die Stopfaggregatgruppen (V, H) zwischen Gleisstopfmaschinenfahrwerken mit einem Stelltrieb (99) in Gleisstopfmaschinenlängsrichtung (AR) innerhalb eines vorgesehenen Verschiebebereiches (b) zwischen den Gleisstopfmaschinenfahrwerken verlagerbar sind.

3. Gleisstopfmaschine nach Anspruch 1 und 2, **dadurch gekennzeichnet, dass** wenigstens drei Stopfaggregatgruppen (V, H) in Gleisstopfmaschinenlängsrichtung (AR) hintereinander angeordnet sind, um mehr als zwei Schwellen (12) in einem Arbeitszyklus zu stopfen.

4. Gleisstopfmaschine nach den Ansprüchen 1 bis 3, **dadurch gekennzeichnet, dass** Stopfaggregate (ST) für ein Weichenstopfen mit um eine Gleisstopfmaschinenlängsachse schwenkbaren Pickeln (11) ausgestattet sind.

## Claims

1. Track-tamping machine (100) for compressing the ballast bed of a track, comprising a tamping assembly group which has at least two tamping assemblies (ST) for tamping the track on each side (R, L) of the track-tamping machine, which two tamping assemblies (ST) are arranged in a row and can be displaced transversely with respect to the track-tamping machine longitudinal direction (AR) by means of a transverse-movement device , of which two tamping assemblies (ST) the respective outer tamping assembly (ST) can be displaced with guides (20) assigned to it by means of an adjusting drive (21) transversely with respect to the track-tamping machine longitudinal direction (AR) in a console (3), and the inner tamping assembly is displaceable on the same guides and in the same console (3) independently of the outer tamping assembly with an adjusting drive transversely to the track-tamping machine longitudinal direction as far as the outer tamping assembly, wherein the tamping assembly group (V, H) is rotatably mounted on a carrier (18) for the purpose of rotary adjustment about a track-tamping machine vertical axis (A), **characterized in that** at least two tamping assembly groups (V, H) are arranged one behind the other in the track-tamping machine longitudinal direction (A, R) and are rotatably mounted about the track-tamping machine vertical axis (A) by means of a common rotational device (2), wherein the tamping assemblies (ST) of the tamping assembly groups (V, H) can be displaced independently of one another transversely to the track-tamping machine longitudinal direction (AR) and can be raised and lowered independently of one another relative to the console (3), and **in that** at least two guides (6, 20) per pair of tamping assemblies (LHA with LHI, RHA with RHI, LVA with LVI, RVA with RVI) and per track-tamping machine side are mounted in the console (3), which guides (6, 20) are offset relative to one another in the track-tamping machine longitudinal direction (AR) and in the direction of a track-tamping machine vertical axis (A).

2. Track-tamping machine according to claim 1, **characterized in that** the tamping assembly groups (V, H) are displaceable between track-tamping machine undercarriages by means of an adjusting drive (99) in the track-tamping machine longitudinal direction (AR) within a provided displacement range (b) between the track-tamping machine undercarriages.

3. Track-tamping machine according to claim 1 and 2, **characterized in that** at least three tamping assembly groups (V, H) are arranged one behind the other in the track-tamping machine longitudinal direction (AR) in order to tamp more than two sleepers (12) in one working cycle.

4. Track-tamping machine according to claims 1 to 3, **characterized in that** tamping assemblies (ST) for switch tamping are equipped with tines (11) which can be pivoted about a track-tamping machine longitudinal axis.

## Revendications

1. Bourreuse de voie (100) compacter le lit de ballast d'une voie, avec un groupe d'unités de bourrage qui comporte au moins deux unités de bourrage (ST) disposées sur une rangée et pouvant être déplacées transversalement par rapport à la direction longitudinale de la bourreuse de voie (AR) avec un dispositif de déplacement transversal, parmi lesquelles l'unité de bourrage (ST) extérieure peut être déplacée avec des guides (20) associés, à l'aide d'un mécanisme d'entraînement (21), transversalement par rapport à la direction longitudinale de la bourreuse de voie (AR) dans une console (3), et l'unité de bourrage intérieure peut être déplacée avec les mêmes guides et dans la même console (3) indépendamment de l'unité de bourrage extérieure, à l'aide d'un mécanisme d'entraînement, transversalement par rapport à la direction longitudinale de la bourreuse de voie jusqu'à l'unité de bourrage extérieure, le groupe d'unités de bourrage (V, H) étant monté sur un support (18) de manière pivotante autour d'un axe vertical de bourreuse de voie (A) pour permettre son réglage en rotation, **caractérisée en ce qu'**au moins deux groupes d'unités de bourrage (V, H), qui sont montés de manière pivotante autour de l'axe vertical de la bourreuse de voie (A) par le biais d'un dispositif de rotation (2) commun, sont disposés l'un derrière l'autre dans la direction longitudinale de la bourreuse de voie (A, R), les unités de bourrage (ST) des groupes d'unités de bourrage (V, H) pouvant être déplacées transversalement par rapport à la direction longitudinale de la bourreuse de voie (AR) indépendamment l'une de l'autre et pouvant être levées et abaissées par rapport à la console (3) indépendamment l'une de l'autre, et que dans la console (3) sont montés au moins deux guides (6, 20) par paire d'unités de bourrage (LHA avec LHI, RHA avec RHI, LVA avec LVI et RVA avec RVI) et par côté de la bourreuse de voie, lesquels guides (6, 20) sont décalés entre eux dans la direction longitudinale de la bourreuse de voie (AR) et dans la direction d'un axe vertical de bourreuse de voie (A).

2. Bourreuse de voie selon la revendication 1, **caractérisée en ce que** les groupes d'unités de bourrage (V, H) situés entre des châssis de bourreuse de voie peuvent être déplacés avec un mécanisme de réglage (99) dans la direction longitudinale de la bourreusede voie (AR) à l'intérieur d'une zone de déplacement (b) prévue entre les châssis de bourreuse de voie.

3. Bourreuse de voie selon les revendications 1 et 2, **caractérisée en ce qu'**au moins trois groupes d'unités de bourrage (V, H) sont disposés l'un derrière l'autre dans la direction longitudinale de la bourreuse de voie (AR) afin de bourrer plus de deux traverses (12) dans un cycle de travail.

4. Bourreuse de voie selon les revendications 1 à 3, **caractérisée en ce que** des unités de bourrage (ST) sont équipées de pics (11) pouvant pivoter autour d'un axe longitudinal de bourreuse de voie pour un bourrage d'aiguillage.
